# EUROPÄISCHE PATENTSCHRIFT

(11) **EP 0 382 083 B1**
(45) Veröffentlichungstag und Bekanntmachung des Hinweises auf die Patenterteilung: **13.05.1992**
(21) Anmeldenummer: 90101966.1
(22) Anmeldetag: 01.02.1990
(51) Int. Cl.: E06C 5/04, A62B 1/02, B66F 11/04

(54) **Rettungs- und/oder Arbeitskorb**
Rescue and/or work basket
Nacelle de sauvetage et/ou de travail

(30) Priorität: 08.02.1989 DE 3903632
(43) Veröffentlichungstag der Anmeldung: 16.08.1990
(73) Patentinhaber: Iveco Magirus Aktiengesellschaft, D-89017 Ulm (DE)
(72) Erfinder: Keller, Paul, Dipl.-Ing. (FH), D-7933 Schelklingen (DE)
(74) Vertreter: Socha, Peter (DE)

(56) Entgegenhaltungen:
- DE-A- 2 129 821
- DE-A- 2 129 856
- FR-A- 2 376 063
- FR-A- 2 465 867
- US-A- 3 204 720

## Beschreibung

Die Erfindung betrifft einen Rettungs- und/oder Arbeitskorb, der am oberen Ende einer Drehleiter, eines ausschiebbaren Mastes od. dgl. über eine Korbaufhängung angelenkt ist.

Die Drehleiter ist insbesondere eine fahrbare ausschiebbare Feuerwehrleiter.

Bekannte Rettungskorb-Anordnungen in stehender oder hängender Ausführung am zugeordneten Leiterteil haben unterschiedliche Nachteile.

Beim stehenden Korb ist das sofortige Einsteigen in den Korb einer fahrbaren Feuerwehrleiter grundsätzlich nicht möglich, da sich der Leitersatz in Fahrstellung befindet. Die Einstiegshöhe bzw. der Abstand von der Fahrbahnebene zur Einstiegsleiter ist zu grob (ca. 1,5 m) (vgl. FR-A-2 465 867).

Der hängende Rettungskorb ragt ca. 1,3 m über das vordere Ende der zusammengeschobenen Leiter hinaus. Dadurch ist keine platzsparende Anordnung an der Leiterspitze möglich. Es ergibt sich eine grobe Fahrzeuglänge der Drehleiter bei einem Fahrbetrieb auf der Straße.

Aufgabe der Erfindung ist die grundsätzliche Ausräumung vorgenannter Nachteile, insbesondere die Schaffung eines Rettungs- und/oder Arbeitskorbs der eingangs genannten Art, der einfach aufgebaut und schnell und zuverlässig zu handhaben und insbesondere in der Nichtbenutzungsstellung bzw. im Fahrbetrieb platzsparend angeordnet ist.

Gelöst wird die der Erfindung zugrundeliegende Aufgabe durch die im kennzeichnenden Teil des Anspruchs 1 angegebenen Mittel.

Vorteilhaft weitergebildet wird der Erfindungsgegenstand durch die Merkmale der Unteransprüche 2 bis 9.

Wesen der Erfindung ist, daß der Rettungs- und/oder Arbeitskorb mit Hilfe eines Schwenkmechanismus und einer Aufhängevorrichtung des Rettungskorbs durch einen Hydromotor soweit wie möglich über den Leitersatz zurückschiebbar ist, um die Fahrzeuglänge der Drehleiter für den Straßenverkehr deutlich zu verkürzen.

Der im Rettungskorb ohnehin vorhandene Schwenkantrieb zur Steuerung der Schwenkbewegung des Rettungskorbes zwecks Ausrichtung des Rettungskorbbodens in der Horizontalen ist mit dem vorgenannten Hydromotor bzw. Hydroantrieb hydraulisch verbunden, der vorzugsweise ein Hydrozylinder sein kann, welcher sich in der Mitte des Leitersatzes befindet. Der Hydroantrieb verschiebt bei Betätigung die Korbaufhängung in Längsrichtung der Leiter und mithin die Anlenkstelle des Rettungs- oder Arbeitskorbes selbst. Der Schwenkantrieb ist grundsätzlich in der Lage, den Rettungs- oder Arbeitskorb um 165° von der Fahrstellung bis zur maximalen Arbeitsstellung (+ 75° Aufrichtwinkel) der Leiter zu verschwenken. Befindet sich der Rettungs- oder Arbeitskorb in der Horizontalen, d.h. in Richtung der in Fahrstellung befindlichen Drehleiter, kann der Hydroantrieb betätigt und mithin die Korbaufhängung verschoben werden. Dies geschieht vorzugsweise durch eine elektrische oder hydraulische Folgeschaltung.

Wesensmerkmal für die Verschiebung in der Horizontalen ist die Ausnutzung des Freiraums von der Spitze des obersten Leiterteils bis zu den Diagonalen der ineinandergeschobenen Leiterteile.

Durch die Erfindung kann mit Hilfe einfacher Mittel die Fahrzeuggesamtlänge um ca. 1 m verkürzt werden. Der Rettungskorb kann eine Anlenkstelle in unterschiedlicher Rettungskorbhöhe besitzen (hängende oder stehende Ausführung). Vorzugsweise ist die Anlenkstelle des Rettungskorbs etwa in der Mitte des Rettungskorbs gelegen.

Die Erfindung wird nachfolgend anhand eines Ausführungsbeispiels unter Bezugnahme auf die beigefügte schematische Zeichnung näher beschrieben; es zeigt:
Fig. 1 die Anordnung des Rettungskorbs mit seiner Aufhängung in schematischer Seitenansicht in Fahrstellung, in der 0°-Arbeitsstellung sowie in der 75°-Arbeitsstellung, und
Fig. 2 den Rettungskorb in seiner 0°-Arbeitsstellung einer horizontalen Feuerwehrleiter, deren einzelne Leiterteile zusammengeschoben sind.

Gemäß Zeichnung ist der Rettungs- oder Arbeitskorb (2) an der Spitze bzw. am oberen Ende einer ausschiebbaren Drehleiter (20) angelenkt, insbesondere am vordersten bzw. obersten Leiterteil (14). Die Anlenkung des Rettungskorbs erfolgt über eine Korbaufhängung (19), die in Längsrichtung der Drehleiter (20) verschieblich am obersten Leiterteil (14) angeordnet ist.

Die Korbaufhängung umfaßt insbesondere seitlich äußere bezüglich der Leiter schräg angeordnete Seitenträger (5), die die Drehachse (10) des Rettungskorbs etwa in einer mittigen Lage bestimmen. Die beiden gleich ausgebildeten Seitenträger (5) sind mit einem Querträger (9) miteinander verbunden, der zusätzlich durch eine Schrägverstrebung (11) versteift ist. Im Bereich der Verbindungsstellen der beiden Schrägverstrebungen (11) mit dem Querträger (9) befinden sich zwei Laufrollenträger (12) mit Laufrollen (8), die im vorhandenen Holmprofil des obersten Leiterteils (14) links und rechts geführt sind. Entsprechend geführt sind obere weitere Laufrollen (8) im Obergurt (16) des obersten Leiterteils (14). Die oberen Laufrollen (8) sind am oberen Ende von Schrägstreben (17) der Korbaufhängung (19) verbunden. Letztgenannte Schrägstreben (17) weisen Winkelverstärkungen (13) auf, die mit dem Querträger (9) verbunden sind und insgesamt für eine verbindungssteife Korbaufhängung (19) sorgen.

Die verbindungssteife Korbaufhängung (19) ist insgesamt durch die oberen und unteren Laufrollen (8) bezüglich des obersten Leiterteils (14) durch einen Hydroantrieb bzw. einen Hydrozylinder (4) verschieblich, der mittig bezüglich der Breitenerstreckung der Drehleiter (20) angeordnet sein kann.

Der Hydrozylinder (4) wird gespeist durch ein Hydroaggregat (6), welches sich im Rettungskorb (2) befindet, das ohnehin für den Schwenkantrieb (3) im Bereich der Drehachse (10) des Rettungskorbs vorgesehen ist, um den Rettungskorb (2) aus seiner Fahrstellung (B) in die 0°-Arbeitsstellung (A) und weiter in die 75°-Arbeitsstellung (C) zu verschwenken (gesamter Schwenkbereich: 165°).

Der Korb ist gemäß Ausführungsbeispiel mittig aufgehängt. Dadurch wird die Einstiegshöhe bezüglich der Fahrbahnebene verringert. Gegebenenfalls kann eine ausschiebbare Einstiegsleiter am Rettungskorb (2) vorgesehen sein, um auf ein normales Einstiegsmaß zu kommen, das ca. 60 cm oder weniger beträgt.

Das Wesensmerkmal der Erfindung liegt in der Raumausnutzung des Leitersatzes gerade durch die verschiebliche Korbaufhängung, der sich um das Maß (z) (Hub oder Verschiebeweg des Rettungskorbs) verschieben läßt.

Ein weiteres Merkmal bezieht sich auf die Positionsveränderung der Drehachse (10).
Wird z.B. das Maß (y) verringert und somit der Korb nach oben versetzt, so reduziert sich auch das Maß (x), wodurch sich die Fahrzeuglänge weiter verkürzt. Das Maß (y) ist die Höhe der Anlenkstelle im Rettungskorb, das Maß (x) die seitliche Tiefe der Anlenkstelle.

Von Vorteil ist, daß die Rückwand des Rettungskorbs (2) mindestens bis zur Hälfte verschlossen und der Schwerpunkt des Rettungskorbs einschließlich der darin befindlichen Personen im Schubmittelpunkt des als U-Profil ausgebildeten Leiterteils sich befindet, um das Torsionsmoment so gering wie möglich zu halten.

Vorzugsweise ist eine elektrische oder hydraulische Folgeschaltung vorgesehen, welche gewährleistet, daß der Rettungskorb (2) erst dann zurückgefahren wird, wenn er mit Hilfe des Schwenkantriebs (3) in Fahrstellung gebracht worden ist. Für die Arbeitsstellung geschieht dies im umgekehrten Sinne.

Zweckmäßigerweise genügt für das Verschieben ein in der Mitte angeordneter einziger Hydrozylinder (4), welcher nur das Leergewicht des Korbes und der Aufhängung in der beschriebenen Bahn verschieben muß. Die maximale Verschiebebewegung bzw. der Hub (z) bestimmt sich durch die Gesamtkonstruktion der Leiter und der Korbaufhängung (19), insbesondere durch den Querträger (9) der Korbaufhängung (19), welcher bei zurückgeschobener Korbaufhängung direkt an die Diagonalen (7) der übrigen Leiterteile angrenzt (Fig.1).

## Patentansprüche

1. Rettungs- und/oder Arbeitskorb (2), der am oberen Ende einer Drehleiter (20), eines ausschiebbaren Mastes od. dgl. über eine Korbaufhängung (19) angelenkt ist, dadurch gekennzeichnet,
daß die Korbaufhängung (19) in Längsrichtung der Drehleiter verschieblich am oberen Drehleiterende angeordnet ist, wobei die Anlenkstelle des Rettungskorbs (2) einen Schwenkantrieb (3) aufweist und eine elektrische oder hydraulische Folgeschaltung vorgesehen ist, durch die der Rettungskorb (2) erst zurückfahrbar ist, wenn dieser mit Hilfe des Schwenkantriebs (3) in Längsrichtung der Drehleiter (20) und insbesondere in die horizontale Fahrstellung gebracht worden ist.

2. Rettungs- und/oder Arbeitskorb nach Anspruch 1, dadurch gekennzeichnet,
daß die Korbaufhängung (19) durch einen Hydroantrieb zwischen Korbaufhängung (19) und Drehleiterende angetrieben ist.

3. Rettungs- und/oder Arbeitskorb nach Anspruch 2, dadurch gekennzeichnet,
daß der Hydroantrieb durch ein im Rettungskorb (2) angeordnetes Hydroaggregat (6) hydraulisch angetrieben ist.

4. Rettungs- und/oder Arbeitskorb nach einem der Ansprüche 1 bis 3, dadurch gekennzeichnet,
daß der Schwenkantrieb (3) durch ein Hydroaggregat (6) angetrieben ist, das im Rettungskorb (2) angeordnet ist.

5. Rettungs- und/oder Arbeitskorb nach Anspruch 3 oder 4, dadurch gekennzeichnet,
daß ein gemeinsames Hydroaggregat (6) für den Schwenkantrieb (3) und den Hydroantrieb vorgesehen ist.

6. Rettungs- und/oder Arbeitskorb nach einem der Ansprüche 2 bis 5, dadurch gekennzeichnet,
daß der Hydroantrieb ein in der Drehleitermitte angeordneter Hydrozylinder (4) ist.

7. Rettungs- und/oder Arbeitskorb nach einem der Ansprüche 1 bis 6, dadurch gekennzeichnet,
daß die Korbaufhängung (19) Laufrollen (8) aufweist, welche im vorhandenen Hohlprofil und entsprechend ausgebildeten Obergurt des obersten Leiterteils (14) der Drehleiter (20) auf beiden Seiten geführt sind.

8. Rettungs- und/oder Arbeitskorb nach einem der Ansprüche 1 bis 7, dadurch gekennzeichnet,
daß die Korbaufhängung (19) eine bezüglich des Rettungskorbs (2) mittige Rettungskorb-Anlenkstelle aufweist.

9. Rettungs- und/oder Arbeitskorb nach einem der Ansprüche 1 bis 8, dadurch gekennzeichnet,
daß die Korbaufhängung (19) einen Querträger (9) besitzt, der eine Zurückverschiebung des Rettungskorbs (2) am obersten Leiterteil (14) bis hin zu den unteren Leiterteil-Diagonalen (7) gestattet.

## Claims

1. A rescue and/or working basket (2) pivoted by a suspension means (19) to the top end of a turntable ladder (20), a telescopic mast or the like,
characterised in that the suspension means (19) is disposed on the top end of the turntable ladder so as to be movable in the longitudinal direction thereof, a pivot drive (3) is provided at the place where the rescue basket (2) is pivoted and, by means of an electric or hydraulic sequence control, the rescue basket (2) cannot be moved back until the pivot drive (3) has brought it into the longitudinal direction of the turntable ladder (20), more especially into the horizontal travelling position.
2. A rescue and/or working basket according to claim 1, characterised in that
the suspension means (19) is driven by a hydraulic drive between the suspension means (19) and the end of the turntable ladder.

3. A rescue and/or working basket according to claim 2, characterised in that
the hydraulic drive is hydraulically driven by a hydraulic unit (6) disposed in the rescue basket (2).

4. A rescue and/or working basket according to any of claims 1 to 3, characterised in that
the pivot drive (3) is driven by a hydraulic unit (6) disposed in the rescue basket (2).

5. A rescue and/or working basket according to claim 3 or 4, characterised in that
a common hydraulic unit (6) is provided for the pivot drive (3) and the hydraulic drive.

6. A rescue and/or working basket according to any of claims 2 to 5, characterised in that
the hydraulic drive is a hydraulic cylinder (4) disposed in the middle of the turntable ladder.

7. A rescue and/or working basket according to any of claims 1 to 6, characterised in that
the suspension means(19) has runners (8) which are guided on both sides in the existing hollow section member and the correspondingly-shaped upper boom of the top part (14) of the turntable ladder (20).

8. A rescue and/or working basket according to any of claims 1 to 7, characterised in that
the suspension means (19) is pivoted at a central place relative to the rescue basket (2).

9. A rescue and/or working basket according to any of claims 1 to 8, characterised in that
the suspension means (19) comprises a cross-member (9) which allows the rescue basket (2) to be pushed back on the top part (14) of the ladder as far as the bottom ladder-part diagonals (7).

## Revendications

1. Nacelle de secours et/ou de travail (2) reliée à l'extrémité supérieure d'une échelle pivotante (20), d'un mât télescopique ou analogue, la liaison articulée se faisant par une suspension (19) de la nacelle, nacelle caractérisée en ce que
la suspension (19) est reliée de manière coulissante dans la direction longitudinale de l'échelle, à l'extrémité supérieure de l'échelle, et le point d'articulation de la nacelle (2) comporte un moyen d'entraînement pivotant (3), ainsi qu'un circuit séquentiel électrique ou hydraulique qui rappel la nacelle (2) seulement lorsque la nacelle a été mise par le moyen d'entraînement de pivotement (3) dans la direction longitudinale de l'échelle (20) et en particulier dans la direction horizontale de route.

2. Nacelle de secours et/ou de travail selon la revendication 1, caractérisée en ce que
la suspension (19) de la nacelle est entraînée par un moyen d'entraînement hydraulique prévu entre la suspension (19) et l'extrémité de l'échelle.

3. Nacelle de secours et/ou de travail selon la revendication 2, caractérisée en ce que
le moyen d'entraînement hydraulique est entraîné hydrauliquement par une unité hydraulique (6) prévue dans la nacelle (2).

4. Nacelle de secours et/ou de travail selon l'une des revendications 1 à 3, caractérisée en ce que
le moyen d'entraînement en pivotement (3) est alimenté par une unité hydraulique (6) prévue dans la nacelle (2).

5. Nacelle de secours et/ou de travail selon la revendication 3 ou 4, caractérisée par
une unité hydraulique (6), commune pour l'entraînement en pivotement (3) et l'entraînement hydraulique.

6. Nacelle de secours et/ou de travail selon l'une des revendications 2 à 5, caractérisée en ce que
l'entraînement hydraulique est un vérin hydraulique (4) prévu au milieu de l'échelle pivotante.

7. Nacelle de secours et/ou de travail selon l'une des revendications 1 à 6, caractérisée en ce que
la suspension (19) de la nacelle comporte des galets de roulement (8) qui sont guidés des deux côtés dans le profil creux existant et dans la ceinture supérieure de forme appropriée de l'élément supérieur (14) de l'échelle pivotante (20).

8. Nacelle de secours et/ou de travail selon l'une des revendications 1 à 7, caractérisée en ce que
la suspension (19) de la nacelle comporte un point d'articulation central par rapport à la nacelle (2).

9. nacelle de secours et/ou de travail selon l'une des revendications 1 à 8, caractérisée en ce que
la suspension (19) de la nacelle comporte une traverse (9) qui permet une translation en retrait de la nacelle (2) sur l'élément supérieur (14) de l'échelle jusqu'à la diagonale inférieure (7) de l'échelle.
